# EUROPÄISCHE PATENTSCHRIFT

(11) **EP 0 358 841 B1**
(45) Veröffentlichungstag und Bekanntmachung des Hinweises auf die Patenterteilung: **26.02.1992**
(21) Anmeldenummer: 89106724.1
(22) Anmeldetag: 14.04.1989
(51) Int. Cl.: A47B 88/02

(54) **Container mit übereinander angeordneten Zügen**
Container with superposed drawers
Conteneur avec des tiroirs superposés

(30) Priorität: 02.09.1988 DE 3829796
(43) Veröffentlichungstag der Anmeldung: 21.03.1990
(73) Patentinhaber: RÖSCH BÜROMÖBEL GMBH, D-7073 Lorch 1 (DE)
(72) Erfinder: Kehrer, Otmar, D-7070 Schwäbisch Gmünd (DE); Jung, Hans-Peter, D-7073 Lorch (DE)
(74) Vertreter: Schroeter, Helmut

(56) Entgegenhaltungen:
- DE-C- 21 854
- FR-A- 2 605 202
- GB-A- 509 262
- US-A- 2 344 800

## Beschreibung

Die Erfindung bezieht sich auf einen Container mit übereinander angeordneten Zügen, wie er als Büromöbel verwendet wird. Container dieser Art können Tragrollen haben oder nicht und können als Beistell- oder Unterstellmöbelstück gestaltet sein.

Bei bekannten Containern dieser Art besteht die Gefahr, daß unter der Last eines nach vorn gezogenen Zuges der ganze Container nach vorn kippt. Diese Gefahr besteht besonders dann, wenn mehrere Züge übereinander vorgesehen sind. Man hat sich damit geholfen, daß man durch eine Sperre dafür sorgte, daß jeweils nur ein Zug herausgezogen werden kann. Will man einen anderen Zug herausziehen, so muß zunächst der zuvor herausgezogene ganz zurückgeschoben werden. Erst dann gibt die Sperre die anderen Züge frei. Dies führt zu einer umständlichen Handhabung und kann keine Sicherheit für den Fall bieten, daß bereits ein einzelner Zug in seinem vorderen Teil derart stark belastet ist, daß er allein bei vollständigem Herausziehen den Container nach vorn kippen kann.

Durch die Erfindung gemäß Anspruch 1 sollen diese Nachteile behoben werden.

In den folgenden Ausführungen werden auch die in den Ansprüchen definierten Begriffe verwendet.

Durch die Bodenrolle am vorderen Ende des untersten Zuges wird dessen vorderes Ende beim Herausziehen gestützt, so daß dieser Zug nicht nach vorn kippen kann. Durch die Mitnehmer, die von dem oberen Zug nach unten ragen, wird beim Ausziehen dieses oberen Zuges der unterste Zug mitgenommen. Durch seine Stützrollen stützt sich der obere Zug an den Seiten-wangen des untersten Zuges ab, so daß die Boden-Tragrolle über den untersten Zug auch einen Teil des Gewichts des oberen Zuges aufnimmt, also nicht nur den untersten, sondern auch den oberen Zug daran hindert, zusammen mit dem Container nach vorn zu kippen.

Weiterbildungen der Erfindung ergeben sich aus den abhäugigen Ansprüchen 2 bis 8.

Nach Anspruch 4 läßt sich verhindern, daß der unterste Zug dann, wenn er nur zum Stützen des oberen Zuges von diesem mit herausgezogen wurde, nach dem Einschieben des oberen Zuges vorn stehen bleibt. Durch die Sperrklinke wird erreicht, daß beim Zurückschieben des oberen Zuges auch der unterste mit zurückgenommen wird.

Nach Anspruch 4 lassen sich zwei Züge für gemeinsame Bewegung miteinander verriegeln.

Eine Steuerung zum Entriegeln der Züge kann nach Anspruch 7 ausgebildet sein.

Nach Anspruch 8 läßt sich die Erfindung auch auf den Fall anwenden, daß mehr als zwei Züge übereinander angeordnet sind.

Ausführungsbeispiele der Erfindung werden im folgenden anhand der Zeichnungen beschrieben.

Figur 1 zeigt in schematisierter Seitenansicht, teilweise im Schnitt, die vorderen Enden zweier Züge, vollständig in einen nur durch ein Stück seiner Bodenplatte angedeuteten Container eingeschoben.

Figur 2 ist ein lotrechter Schnitt durch die linke Seite des untersten Zuges und die linke Seitenwand des Containers in der Ebene II - II in Figur 1.

Figur 3 ist eine Darstellung entsprechend Figur 1 mit teilweise ausgezogenem obersten Zug.

Figur 4 ist eine Darstellung entsprechend Figur 3 mit etwas ausgezogenem untersten Zug.

Figuren 5 bis 9 zeigen in schematisiertem lotrechten Schnitt durch einen Container mit zwei Zügen dessen beide Züge in verschiedenen Phasen, nämlich
Figur 5: beide Züge voll eingeschoben,
Figur 6: nur der obere Zug ein Stück ausgezogen,
Figur 7: der obere und der unterste Zug ganz ausgezogen,
Figur 8: der unterste Zug ganz, der obere wieder weitgehend eingeschoben,
Figur 9: nur der unterste Zug ganz ausgezogen.

Figur 10 ist eine Darstellung entsprechend Figur 1 mit teilweise ausgezogenem untersten Zug.

Figur 1 zeigt von einem Roll-Container nur dessen Bodenplatte 2 und eine seiner vorderen Schwenkrollen 4, die auf dem Boden 6 eines Raumes ruht und durch nicht dargestellte Mittel an der Bodenplatte 2 schwenkbar und um eine waagerechte Achse drehbar gelagert ist. In den Container sind zwei Züge vollständig eingeschoben, nämlich ein unterster Zug 12 und ein darüber liegender "oberer" Zug 14. Weiter oberhalb des Zuges 14 kann mindestens ein weiterer Zug vorgesehen sein.

Der unterste Zug 12 hat nahe seinem vorderen Ende (rechts in Fig. 1) eine Bodenrolle 16, die in einer Halterung 18 nahe dem vorderen Ende des Zuges 12 drehbar um eine waagerechte Achse 20 angebracht ist. Die waagerechte Achse 20 verläuft rechtwinklig zur Verschieberichtung des Zuges 12. Die Bodenrolle 16 ist also im Gegensatz zu der Schwenkrolle 4 nicht um eine lotrechte Achse schwenkbar. Bei eingeschobenem Zug 12 befindet sich der untere Teil der Lauffläche der Bodenrolle 16 einige Millimeter oberhalb des Bodens.

Vom untersten Zug 12 erkennt man in Figur 1 seine (von vorne betrachtet) linke Seitenwange 24 und seine Frontplatte 26. Der obere Abschnitt 28 der Seitenwange 24 (vgl. auch Figur 2) ist schmaler als ihr Hauptteil 30, so daß sich ein rechteckiger nach vorn in Fig. 1 offener freier Raum 29 ergibt und der Hauptteil 30 oben eine freie waagerechte Fläche 31 hat. An dem oberen Abschnitt 28 nur der linken Seitenwange 24 ist eine Sperrklinke 32 in Form eines zweiarmigen Hebels um eine waagerechte Achse 34 schwenkbar gelagert. Der hintere (in Fig. 1 linke) Arm 36 ist abwärts schwenkbar, bis er an die Fläche 31 der Seitenwange stößt. Von einer Blattfeder 38, die auf dieser Fläche befestigt ist, wird der hintere Arm 36 abwärts gedrückt. Der vordere Arm 40 der Sperrklinke 32 hat eine nach oben offene Aufnahme 42 für eine Stützrolle 44, die am unteren Ende eines plattenförmigen Mitnehmers 46 drehbar gelagert ist. Der Mitnehmer ist an der Bodenplatte des oberen Zuges 14 (Figur 3) befestigt und steht nach unten vor, so daß er als Mitnehmer für die Frontplatte 26 des untersten Zuges wirken kann. Der obere, waagerechte Rand der Seitenwange 24 bildet eine Lauffläche 45 für die Stützrolle 44. Ein gleichartiger Mitnehmer mit Stützrolle befindet sich auch an der hier nicht dargestellten rechten Seitenwange des oberen Zuges 14. Auch die rechte Seitenwange des untersten Zuges hat eine Lauffläche für die zugehörige rechte Stützrolle.

An der linken Seitenwand 23 des Containers ist ein gegen die Seitenwange 24 vorstehender Stift angebracht, der Steuerfunktionen für die Sperrklinke hat und daher hier als "Steuerstift" 52 bezeichnet wird. Er arbeitet mit einer Steuerrippe 54 zusammen, die von dem als Platine 53 ausgebildeten Grundkörper der Sperrklinke 32 gegen die Seitenwand 23 des Containers vorsteht. In der Lage der Sperrklinke 32 nach Figur 1 und 3, d.h. bei ganz eingeschobenem unterstem Zug 12, hält der Steuerstift den rechten Arm der Sperrklinke entgegen der Kraft der Blattfeder 38 unten, so daß die Stützrolle 44 des oberen Zuges unbehindert von der Aufnahme 42 der Sperrklinke frei auf der Lauffläche 45 abrollen kann.

Wird der unterste Zug 12 ausgezogen (Figur 4), so wird die an seiner linken Seitenwange befestigte Sperrklinke 32 mit herausgezogen, wobei ihre Steuerrippe 54 unter dem Steuerstift 52 entlanggezogen wird, bis der vordere Arm 40 der Sperrklinke sich unter dem Einfluß der Blattfeder 38 aufwärts bewegt. Befindet sich die Stützrolle 44 dann in der in Figur 4 gezeigten Lage, so wird sie von der Aufnahme 42 der Sperrklinke festgehalten. Dann sind die beiden Züge 12 und 14 miteinander verriegelt. Der in Figur 1 linke Rand der Aufnahme, d.h. der rechte Rand der Platine, bildet eine Sperrfläche 50 für die Stützrolle.

Wird der obere Zug 14 in die Lage nach Figur 4 herausgezogen, so rollen die Stützrollen 44 auf den Laufflächen 45 nach vorn. Die Mitnehmer 46 stoßen an die Frontplatte 26 des untersten Zuges 12 und nehmen beim weiteren Herausziehen des oberen Zuges 14 den untersten Zug nach vorn (rechts in Figur 4) mit. Sobald auch der unterste Zug ein Stück herausgezogen ist, wird die Sperrklinke vom Steuerstift 52 freigegeben, und hält die Stützrolle 44 in ihrer Aufnahme 42 fest, so daß beide Züge miteinander für gemeinsame Bewegung verriegelt sind.

Sollte der unterste Zug vorher schon ein Stück herausgezogen worden sein, so daß seine Sperrklinke sich bereits in Sperrstellung nach Figur 4 befindet, so läuft die Stützrolle 44 über den vorderen Arm 40 der Sperrklinke 32 und drückt ihn entgegen der Wirkung der Blattfeder 38 abwärts, bis die Stützrolle 44 in die Aufnahme 42 schnappt und die Sperrklinke sich wieder in die in Figur 4 dargestellte Lage bewegt.

Ist der unterste Zug weiter ausgezogen (Figur 7), kippt er mit seinem vorderen Ende ein wenig abwärts, so daß die Tragrolle 16 den Boden berührt und Last von diesem Zug 12 und dem darüberliegenden Zug 14 aufnimmt.

Wird der obere Zug 14 zurückgeschoben, so nimmt dessen linke Stützrolle 44 über die Sperrklinke 32 den untersten Zug mit, bis er ganz eingeschoben ist, der obere Zug aber noch ein Stück vorsteht. Beim Übergang aus der Lage nach Figur 4 in die nach Figur 1 wird die Steuerrippe 54 der Sperrklinke 32 unter dem Steuerstift 52 entlanggeschoben, so daß die Sperrklinke wieder in ihre Lage nach Figur 3 kommt und ihre Aufnahme 42 die Stützrolle 44 freigibt. Der obere Zug 14 kann dann voll eingeschoben werden.

Entsprechendes gilt für den Fall, daß oberhalb des oberen Zuges 14 weitere Züge angeordnet sind. An dem Zug oberhalb von Zug 14 sind dann Mitnehmer mit Stützrollen vorgesehen. In diesem Falle trägt z. B. der Zug 14 eine Sperrklinke, ebenso wie Zug 12, und an der Seitenwand 23 des Containers ist ein weiterer Steuerstift befestigt, der diese Sperrklinke steuert.

Die Bewegungsabläufe bei zwei übereinanderliegenden Zügen seien anhand der Figuren 5 bis 9 zusammengefaßt. Nach Fig. 5 sind beide Züge eingeschoben. Nach Fig. 6 ist der obere Zug 14 ausgezogen, bis sein Mitnehmer 46 die Frontplatte 26 des untersten Zuges berührt und seine Stützrolle einrastet. Nach Fig. 5 und 6 befindet sich die Tragrolle 16 noch oberhalb des Bodens. Nach Fig. 7 ist der obere Zug 14 ganz herausgezogen. Er hat den unteren Zug 12 mitgenommen, und dessen Tragrolle 16 stützt die Last beider Züge. Fig. 8 zeigt, daß der obere Zug 14 weitgehend eingeschoben ist, wobei er durch Eingriff seiner Stützrolle 44 in die Aufnahme 42 (vgl. Fig.4) den unteren Zug 12 bis zu dessen hinterem Anschlag mit eingeschoben hat, während der Steuerstift 52 die Sperrklinke bereits niedergedrückt hat. Anschließend wird der obere Zug 14 bis in die Lage nach Figur 5 weiter einwärts geschoben.

Figuren 5, 9 und 10 zeigen, daß der unterste Zug 12 unabhängig vom oberen herausgezogen werden kann. Ebenso kann er unabhängig vom oberen zurückbewegt werden.

## Patentansprüche

1. Container mit übereinander angeordneten Zügen, **gekennzeichnet** durch folgende Merkmale:
a) an der Unterseite des untersten Zuges (12) ist am oder nahe seinem vorderen Ende mindestens eine Bodenrolle (16) um eine waagerechte, quer zur Verschieberichtung des Zuges verlanfende Achse (20) drehbar gelagert,
b) an der Unterseite des darüberliegenden oberen Zuges (14) sind nach unten ragende Mitnehmer (46) für einen nach oben ragenden Bauteil des untersten Zuges befestigt,
c) am unteren Ende der Mitnehmer ist je eine Stützrolle (44) um eine waagerechte, quer zur Verschieberichtung des Zuges (14) verlanfende Achse drehbar gelagert,
d) die Stützrollen stützen sich auf den je eine Lauffläche (45) bildenden Oberkanten der darunter liegenden Seitenwangen (24) des untersten Zuges (12) ab,
e) derart, daß beim Herausziehen des oberen Zuges (14) seine Mitnehmer den untersten Zug (12) mitnehmen und die Bodenrolle (16) das vordere Ende des untersten Zuges und über die Stützrollen (44) auch das vordere Ende des oberen Zuges abstützt.

2. Container nach Anspruch 1, dadurch **gekennzeichnet,** daß der nach oben ragende Bauteil der obere Teil einer Frontplatte (26) des untersten Zuges (12) ist.

3. Container nach Anspruch 1, dadurch **gekennzeichnet**, daß die Bodenrolle (16) in einer derartigen Höhe am untersten Zug (12) angeordnet ist, daß ihre Lauffläche (22) bei eingeschobenem Zug Abstand vom Boden hat.

4. Container nach Anspruch 1, **gekennzeichnet** durch folgende Merkmale:
a) an mindestens einer der Seitenwangen (24) des untersten Zuges (12) ist hinter dessen Frontplatte (26) eine Sperrklinke (32) mit einer Aufnahme (42) für eine der Stützrollen (44) des oberen Zuges (14) vorgesehen,
b) derart, daß diese Stützrolle (44) beim Herausziehen des oberen Zuges in die Aufnahme (42) der Sperrklinke (32) einrastet, so daß die Stützrolle beim Zurückschieben des oberen Zuges den untersten Zug mit zurückführt.

5. Container nach Anspruch 4, **gekennzeichnet** durch folgende Merkmale:
a) die Sperrklinke (32) ist als zweiarmiger Hebel ausgebildet, der um eine waagerechte Achse (34) quer zur Verschieberichtung begrenzt schwenkbar gelagert ist,
b) der Hebel steht unter dem Einfluß einer Feder, die bestrebt ist den vorderen Arm (40) oben in einer Bereitschaftsstellung zu halten,
c) die Aufnahme (42) ist am freien Ende des vorderen Armes (40) vorgesehen und hat eine aufrechte Sperrfläche (50) für die Stützrolle (44),
d) es ist eine Einrichtung zum Niederhalten des vorderen Armes der Sperrklinke entgegen der Wirkung der Feder vorgesehen, sofern sich der unterste Zug in oder nahe seiner Einschubstellung befindet.

6. Container nach Anspruch 4 oder 5, **gekennzeichnet** durch folgende Merkmale:
a) die Sperrklinke (32) ist an der Seitenwange (24) so angeordnet, daß ihre Aufnahme (42) sich dicht hinter der Frontplatte (26) des untersten Zuges befindet,
b) derart, daß beim Anschlag des Mitnehmers (46) des oberen Zuges (14) an die Rückseite der Frontplatte (26) des untersten Zuges die Stützrolle (44) sich in passender Lage zum Eingriff in die Aufnahme (42) der Sperrklinke (32) befindet.

7. Container nach Anspruch 5 oder 6, **gekennzeichnet** durch folgende Merkmale:
a) die Sperrklinke hat eine Platine (53), die in einer etwa lotrechten Ebene um die Achse (34) schwenkbar angeordnet ist und eine von der Platine quer abstehende Steuerrippe (54), die gegen die benachbarte Seitenwand (23) des Containers weist,
b) aus dieser Seitenwand steht nahe ihrer vorderen Kante ein mit der Steuerrippe zusammenwirkender Steuerstift (52) vor,
c) der Steuerstift hat eine derartige Lage gegenüber der Seitenwange des vollständig eingeschobenen untersten Zuges, daß er entgegen der Wirkung der Feder den vorderen Teil der Steuerrippe (54) niedergedrückt und dadurch die Aufnahme (42) der Sperrklinke in einer unwirksamen Stellung hält.

8. Container nach einem der Ansprüche 4 bis 7, der übereinander mehr als zwei Züge enthält, **gekennzeichnet** durch folgende Merkmale:
a) je eine Sperrklinke (32) mit Aufnahme (42) ist am zweiten Zug (14) von unten und ggf. an jedem noch höher gelegenen Zug vorgesehen,
b) an der den Sperrklinken benachbarten Seitenwand (23) des Containers ist je ein Steuerstift (52) angebracht,
c) je ein Mitnehmer (46) mit Stützrolle (44) ist an der Unterseite des dritten Zuges von unten und ggf. an jedem noch höher gelegenen Zug vorgesehen,
d) derart, daß auch beim Herausziehen eines Zuges oberhalb der beiden untersten, dieser Zug alle darunter liegenden mitnimmt und beim Zurückschieben dieses Zuges den darunter liegenden und durch diesen den oder die weiter unten liegenden Züge mit zurückführt, wobei die Steuerstifte nach vollständigem Einschieben eines Zuges die Sperre zum darüberliegenden Zug unwirksam machen.

## Claims

1. Container comprising drawers arranged above each other, characterized by the following features:
a) on the lower side of the lowermost drawer (12) on or near the front end thereof at least one floor roller (16) is mounted rotatably about a horizontal axis (20) extending transversely of the displacement direction of the drawer,
b) on the lower side of the upper drawer (14) lying thereabove downwardly projecting drivers (46) for an upwardly projecting component of the lowermost drawer are mounted,
c) on the lower end of each of the drivers a support roller (44) is rotatably mounted about a horizontal axis extending transversely of the displacement direction of the drawer (14),
d) the support rollers bear on the upper edges, each forming a running surface (45), of the side cheeks (24) of the lowermost drawer (12) lying therebelow,
e) in such a manner that on pulling out the upper drawer (14) the drivers thereof entrain the lowermost drawer (12) and the floor roller (16) supports the front end of the lowermost drawer and via the support rollers (44) also the front end of the upper drawer.

2. Container according to claim 1, characterized in that the upwardly projecting component is the upper portion of a front plate (26) of the lowermost drawer (12).

3. Container according to claim 1, characterized in that the floor roller (16) is arranged on the lowermost drawer (12) at such a level that its running surface (22) is spaced from the floor when the drawer is inserted.

4. Container according to claim 1, characterized by the following features:
a) on at least one of the side cheeks (24) of the lowermost drawer (12) behind the front plate (26) thereof a pawl (32) is provided having a receiving means (42) for one of the support rollers (44) of the upper drawer (14)
b) in such a manner that said support roller (44) on pulling the upper drawer out engages into the receiving means (42) of the pawl (32) so that the support roller entrains the lowermost drawer when the upper drawer is pushed back.

5. Container according to claim 4, characterized by the following features:
a) the pawl (32) is formed as two-armed lever which is mounted for limited pivotal movement transversely of the displacement direction about a horizontal axis (34),
b) the lever is under the influence of a spring which tends to hold the front arm (40) up in a readiness position,
c) the receiving means (42) is provided at the free end of the front arm (40) and has an upright blocking surface (50) for the support roller (44),
d) a means is provided for holding down the front arm of the pawl against the action of the spring when the lowermost drawer is in or near its inserted position.

6. Container according to claim 4 or 5, characterized by the following features:
a) the pawl (32) is arranged on the side cheek (24) in such a manner that its receiving means (42) is disposed just behind the front plate (26) of the lowermost drawer
b) in such a manner that when the driver (46) of the upper drawer (14) strikes the rearside of the front plate (26) of the lowermost drawer the support roller (44) is in matching position for engagement into the receiving means (42) of the pawl (32).

7. Container according to claim 5 or 6, characterized by the following features:
a) the pawl has a plate (53) which is arranged in a substantially vertical plane pivotal about the axis (34) and comprises a control rib (54) which projects transversely from the plate and is directed towards the adjacent side wall (23) of the container,
b) a control pin (52) cooperating with the control rib projects from said side wall near the front edge thereof,
c) the control pin is in such a position with respect to the side wall of the completely inserted lowermost drawer that it presses the front portion of the control rib (54) down against the action of the spring and thereby keeps the receiving means (42) of the pawl in an unoperative position.

8. Container according to any one of claims 4 to 7 containing more than two drawers arranged above each other, characterized by the following features:
a) a pawl (32) with receiving means (42) is provided on the second drawer (14) from below and possibly on each drawer disposed thereabove,
b) a control pin (52) is disposed on the side wall (23) of the container adjacent each of the pawls,
c) a driver (46) with support roller (44) is provided on the lower side of the third drawer from the bottom and possibly on each higher drawer
d) in such a manner that also when a drawer above the two lowermost ones is pulled out said drawer entrains all those lying below and on pushing back said drawer returns the drawer lying below and by the latter the further drawer or drawers lying below, the control pins rendering the blocking with respect to the drawer thereabove inoperative after complete insertion of a drawer.

## Revendications

1. Conteneur avec tiroirs disposés en superposition, **caractérisé** par les caractéristiques suivantes :
a) sur la face inférieure du tiroir le plus bas (12) au moins une roulette de fond (16) est disposée à l'extrémité avant ou à proximité de celle-ci de manière à pouvoir tourner autour d'un axe (20) horizontal s'étendant transversalement par rapport au sens de déplacement du tiroir,
b) sur la face inférieure du tiroir (14) supérieur se trouvant au-dessus du premier, des éléments d'entraînement (46) s'étendant vers le bas sont fixés pour un élément dirigé vers le haut du tiroir le plus bas,
c) à l'extrémité inférieure des éléments d'entraînement est disposée sur chacune une roulette d'appui (44) pouvant tourner autour d'un axe horizontal s'étendant transversalement par rapport au sens de déplacement du tiroir (14),
d) les roulettes d'appui s'appuient sur les bords supérieurs des faces latérales (24) du tiroir le plus bas (12) se trouvant dessous et formant chacun une surface de roulement (45),
e) de manière à ce que, lorsqu'en tirant pour sortir le tiroir supérieur (14), ses éléments d'entraînement entraînent le tiroir le plus bas (12) et la roulette de fond (16), étaye par l'intermédiaire des roulettes d'appui (44) aussi l'extrémité avant du tiroir supérieur.

2. Conteneur selon la revendication 1, caractérisé en ce que l'élément dirigé vers le haut est la partie supérieure d'une plaque frontale (26) du tiroir le plus bas (12).

3. Conteneur selon la revendication 1, caractérisé en ce que la roulette de fond (16) est disposée à une hauteur telle sur le tiroir le plus bas (12) que sa surface de roulement (22) présente une garde au sol lorsque le tiroir est rentré.

4. Conteneur selon la revendication 1, caractérisé par les caractéristiques suivantes :
a) sur au moins une des faces latérales (24) du tiroir le plus bas (12) se trouve derrière la plaque frontale (26) de celui-ci une poignée de verrouillage (32) avec un appui (42) pour une des roulettes d'appui (44) du tiroir supérieur (14),
b) de manière à ce que cette roulette d'appui (44), lorsque le tiroir supérieur est tiré pour le sortir, encliquette dans l'appui (42) de la poignée de verrouillage (32) de manière à ce que la roulette d'appui ramène en arrière le tiroir le plus bas lorsque le tiroir supérieur est repoussé en arrière.

5. Conteneur selon la revendication 4, caractérisé par les caractéristiques suivantes :
a) la poignée de verrouillage (32) est formée comme levier à deux bras qui est disposé de manière à pouvoir décrire un basculement limité autour d'un axe horizontal (34) transversalement par rapport à la direction de déplacement,
b) le levier est exposé à l'influence d'un ressort qui a tendance à tenir le bras avant (40) en haut dans une position d'attente,
c) l'appui (42) est prévu à l'extrémité libre du bras avant (40) et présente une surface de verrouillage (50) droite pour la roulette d'appui (44),
d) un dispositif est prévu pour maintenir abaissé le bras avant de la poignée de verrouillage contre la force du ressort, pour autant que le tiroir le plus bas se trouve dans sa position rentrée ou à proximité de celle-ci.

6. Conteneur selon les revendications 4 ou 5, caractérisé par les caractéristiques suivantes :
a) la poignée de verrouillage (32) est disposée sur la face latérale (24) de sorte que son appui (42) se trouve tout près, derrière la plaque frontale (26) du tiroir le plus bas,
b) de manière à ce que, lorsque le dispositif d'entraînement (46) du tiroir supérieur (14) bute contre la face arrière de la plaque frontale (26) du tiroir le plus bas, la roulette d'appui (44) se trouve en position adaptée pour s'engager dans l'appui (42) de la poignée de verrouillage (32).

7. Conteneur selon les revendications 5 ou 6, caractérisé par les caractéristiques suivantes :
a) la poignée de verrouillage possède une platine (53) qui est disposée de manière à pouvoir basculer autour de l'axe (34) dans un plan approximativement perpendiculaire, et une nervure de commande (54) est disposée en saillie transversalement sur la platine et est dirigée vers la paroi latérale (23) voisine du conteneur,
b) de cette paroi latérale à proximité de son bord avant dépasse une tige de commande (52) coopérant avec la nervure de commande,
c) la tige de commande présente une position telle par rapport à la face latérale du tiroir le plus bas entièrement rentré qu'elle presse vers le bas la partie avant de la nervure de commande (54) contre la force du ressort et maintient de la sorte l'appui (42) de la poignée de verrouillage dans une position inopérante.

8. Conteneur selon l'une des revendications 4 à 7 qui comporte en superposition plus de deux tiroirs, caractérisé par les caractéristique suivantes :
a) une poignée de verrouillage (32) avec appui (42) est prévue sur le deuxième tiroir (14) vu d'en bas, et le cas échéant sur chaque tiroir plus haut,
b) sur chaque paroi latérale (23) du conteneur voisine des poignées de verrouillage est disposée une tige de commande (52),
c) sur la face inférieure du troisième tiroir d'en bas, et le cas échéant sur chaque tiroir encore plus haut, est prévu un élément d'entraînement (46) avec roulette d'appui (44),
d) de manière à ce que, lorsqu'on tire un tiroir au-dessus des deux les plus bas, ce tiroir entraîne tous les tiroirs au-dessous de lui et, en rentrant ce tiroir, il ramène en arrière le tiroir sous lui et par celui-ci le tiroir au-dessous de ce dernier, et les autres tiroirs encore plus bas, les tiges de commande rendant inopérant le verrouillage vers le tiroir au-dessus lorsqu'un des tiroirs est entièrement rentré.
